# EUROPÄISCHE PATENTSCHRIFT

(11) **EP 0 063 218 B1**
(45) Veröffentlichungstag und Bekanntmachung des Hinweises auf die Patenterteilung: **24.04.1985**
(21) Anmeldenummer: 82101313.3
(22) Anmeldetag: 20.02.1982
(51) Int. Cl.: E04D 1/30

(54) **Dachpfanne mit Lüftungsöffnung**
Tile with ventilating gap
Tuile avec ouverture de ventilation

(30) Priorität: 18.04.1981 DE 8111861 U
(43) Veröffentlichungstag der Anmeldung: 27.10.1982
(73) Patentinhaber: Firma Hans Klöber, D-5828 Ennepetal (DE)
(72) Erfinder: Klöber, Johannes, D-5828 Ennepetal (DE)
(74) Vertreter: Rieder, Hans-Joachim, Dr.

## Beschreibung

Die Erfindung betrifft eine Dachpfanne mit in Querrichtung erhaben gewölbtem Mittelbereich und dort angeordneter Lüftungsöffnung, von deren Rand ein aufwärts gerichteter Kragen ausgeht, der unter Belassung eines Luftdurchtrittsschlitzes von einer Abdeckhaube mit abwärts gerichteter Randleiste überfangen ist.

Eine Haube dieser Art ist durch die DE-PS 22 57 885 bekannt. Sie ist als Schiebehaube gestaltet und läßt sich durch Verlagerung in der Neigungsrichtung in eine Offen- oder Schlie- βstellung bringen. Dazu ist die Abdeckhaube in der genannten Richtung verlängert und durch ein quer zur Traufe verlaufendes haubeninnenseitiges, leistenartiges Verschlußteil abgeteilt. Dieses Verschlußteil und eine der beiden traufenparallelen Randleisten sind in Verschlußanlage an den korrespondierenden Kragenabschnitten. Die Notwendigkeit der Verstellung wird als lästig empfunden. Abrutschender Schnee kann unbemerkt zu einer Verlagerung der Abdeckhaube führen. Überdies besteht die Gefahr des Eintritts von Schlagregen, da der Prallabstand zur auf einer Höhenebene verlaufenden Kragen-Oberkante zufolge der meist wellenförmigen Dachpfannenstruktur unterschiedlich ist.

Aufgabe der Erfindung ist es, eine gattungsgemäße Dachpfanne zu schaffen, bei der die Lüftungsfunktion unterbrechungsfrei gegeben ist, andererseits aber trotzdem der Eintritt von Feuchtigkeit in hohem Maße ausgeschlossen ist. Gelöst ist diese Aufgabe durch die im Anspruch 1 angegebene Erfindung.

Die Unteransprüche sind vorteilhafte Weiterbildungen der Dachpfanne.

Zufolge solcher Ausgestaltung ist eine gattungsgemäße Dachpfanne von insbesondere erhöhtem Gebrauchswert geschaffen : Der Luftdurchtrittsschlitz in der Wölbungsstruktur der Dachpfanne angepaßt, d. h. der die Lüftungsschlitz-Unterkante bestimmende, aufwärts gerichtete Kragen endet überall im gleichen Höhenabstand zur die Prallfläche bildenden Oberseite der Dachpfanne. Die Oberkanten beider in Querrichtung verlaufender Kragenabschnitte und die Innenflächen der Abdeckhaube besitzen entsprechend der Querwölbung verlaufende Bogenlinien. Die Konturenanpassung läßt sich so weit führen, daß die Oberkanten und die Innenflächen sogar parallel zueinander verlaufen. In Gebieten, in denen hohe Niederschlagsraten üblich sind, kann bezüglich der firstseitigen Randleiste eine Weiterbildung dahingehend vorgenommen sein, daß die Abdeckhaube dort bis auf die Breitfläche der Dachpfanne reicht und dem dortigen Verlauf formschlüssig angepaßt ist. Das herabströmende Regenwasser prallt gegen diese schurzartig tiefergezogene Randleiste und verhindert so wirksam das etwa anzunehmende Hochschwappen über den öffnungsbildenden Kragen. Die entsprechende Ausgestaltung führt auch zu einer relativ großflächigen Abstützung der Haube in diesem Bereich. Ihre Festlegung geschieht unter Zuhilfenahme von Klemmzungen. Letztere treten in Führungsschuhe an den Innenflächen der in Querrichtung verlaufenden Kragenabschnitte ein, wobei der Eintritt in den traufenseitig liegenden Führungsschuh anschlagbegrenzt ist. Entsprechende Verbindungsmittel lassen sich beim Formen der Dachpfanne bzw. Abdeckhaube gleich mitberücksichtigen und bringen eine zusätzliche Stabilisierung der möglichst dünnwandig gehaltenen Kragenabschnitte. Schließlich besteht noch ein vorteilhaftes Merkmal darin, daß die Oberkante des firstseitigen Kragenabschnittes parallel verläuft zur Innenfläche der Abdeckhaube und die Oberkante des traufenseitigen Kragenabschnittes mit einem Zwischenabschnitt tangential liegt zur abwärts gerichteten Wölbungslinie der Abdeckhaube. Dieses Vorziehen eines Zwischenabschnittes bringt einerseits nur eine unbedeutende Veränderung des Luftdurchtrittsschlitzes, andererseits aber eine zusätzliche Stützzone.

Weitere Vorteile und Einzelheiten des Gegenstandes der Erfindung sind nachstehend anhand eines zeichnerisch veranschaulichten Ausführungsbeispieles näher erläutert. Es zeigt :
Figur 1 die erfindungsgemäß ausgebildete Dachpfanne in Draufsicht,
Figur 2 eine Seitenansicht hierzu,
Figur 3 die gegenüberliegende Seitenansicht,
Figur4 die Unteransicht der Dachpfanne,
Figur 5 die Stirnansicht der Dachpfanne, und zwar von der Traufe aus gesehen,
Figur 6 die entsprechende Stirnansicht vom Dachfirst aus gesehen,
Figur 7 den Schnitt gemäß Linie VII-VII in Fig. 4, und zwar in gegenüber Fig. 4 vergrößertem Maßstab,
Figur den Schnitt gemäß Linie VIII-VIII in Fig. 7,
Figur 9 den Schnitt gemäß Linie IX-IX in Fig. 7 und
Figur 10 das in Fig. 7 mit x bezeichnete Detail.

Die Dachpfanne weist in ihrem erhaben gewölbten Mittelbereich M eine Lüftungsöffnung 1 auf. Letztere ist von rechteckigem Grundriß. Die längeren Öffnungsrandkanten erstrecken sich in der Dachpfannen-Neigungsrichtung.

Die Lüftungsöffnung 1 ist durch einen aufwärts gerichteten Kragen K begrenzt.

Die Oberkante 2' beider in Querrichtung, d. h. parallel zur Traufe verlaufenden Kragenabschnitte 2 nehmen einen Verlauf, der dem des gewölbten Mittelbereichs M der Dachpfanne entspricht, ein. Unter Belassung eines allseitigen Luftdurchtrittsschlitzes 3 verlaufen auch die darüber liegenden Innenflächen 4' einer die Lüftungsöffnung 1 schützend überfangenden Abdeckhaube 4. Die Bogenlinien der Innenflächen 4' können in ihren Querwölbungsmuster so gestaltet sein, daß die Oberkanten 2' der Kragenabschnitte 2 parallel zu den Innenflächen 4' verlaufen.

Die ebenfalls rechteckig gestaltete Abdeckhaube 4 geht in eine umlaufend angeordnete, abwärts gerichtete Randleiste 5 über. Randleiste 5 und Kragen K überlappen einander (vergl. Fig. 7), so daß der Lüftungsstrom im Bereich des Luftdurchtrittsschlitzes 3 einen Z-förmigen Verlauf 6 nimmt.

Die Spaltbreite y zwischen Randleiste 5 und Kragen K entspricht in etwa der Spaltbreite z zwischen Oberkante 2' und Innenflächen 4' der Abdeckhaube 4.

Der firstseitige Abschnitt 5' der Randleiste 5 reicht bis auf die oberseitige Breitfläche B der Dachpfanne. Die Randleisten-Unterkante 5" ist dort dem Dachpfannen-Wölbungsverlauf angepaßt. Der diesbezügliche Abschnitt ist dachfirstseitig etwas ausgestellt. Der tiefgezogene Abschnitt 5' der Randleiste bildet einen Schurz, so daß abfließendes Regenwasser abgehalten wird. Von dorther besteht folglich auch kein direkter Luftein-bzw. austritt ; dieser erfolgt vielmehr von den Längsseiten her.

Zur Befestigung der Abdeckhaube 4 an der Dachpfanne dienen Klemmzungen 7. Letztere können der Abdeckhaube 4 innenseitig gleich mit angeformt sein. Es sind zwei in der Längsmitte liegende Klemmzungen 7 angebracht. Diese treten in Führungsschuhe 8 ein. Letztere liegen an den Innenflächen der in Querrichtung, also parallel zur Traufe verlaufenden Kragenabschnitte 2. Der Steckkanal 9 der Führungsschuhe 8 liegt senkrecht zur Pfannenebene. Wie aus Fig. 10 ersichtlich, sind die zur Lüftungsöffnung 1 hin offengelassenen Steckkanäle schwalbenschwanzartig hinterschnitten. Die Hinterschneidungen sind mit 9' bezeichnet. Die Klemmzungen weisen eine Querwölbung auf. Der Wölbungsscheitel liegt kragenabschnittseitig. Aufgrund einer gewissen Biegeelastizität im Zusammenhang mit einer gewissen Vorspannung lassen sich hohe Klemmkräfte zwischen Klemmzunge und Führungsschuh aufbringen.

Die Einsteckbegrenzung der dachfirstseitigen Klemmzunge 7 wird vom gegen die obere Breitfläche B tretenden Randleisten-Abschnitt gebildet. Der Eintritt der traufenseitig liegenden Klemmzunge ist durch den Führungsschuh selbst anschlagbegrenzt, indem der Steckkanal 9 bodenseitig geschlossen ist. Der dort von Hinterschneidung zu Hinterschneidung reichende, anschlagbildende Materialsteg ist mit 10 bezeichnet.

Zufolge der Tatsache, daß die firstseitige Randleisten-Unterkante 5" auf ganzer Länge auf der oberen Breitfläche B der Dachpfanne ruht, genügt es im allgemeinen, die traufenseitige, eher punktförmige Abstützung über die dortige Klemmzunge zu bewirken, zumal die lange Steckführung ein Kippen ausschließt. In Fällen, in denen Witterungseinflüsse wie Schnee oder dergleichen einen ernsthaften Faktor bilden, kann über diese klemmzungenseitige Abstützung hinaus aber noch ein weiterer Stützpunkt geschaffen werden. Während nämlich die Oberkante 2' des firstseitigen Kragenabschnittes 2 parallel zur Innenfläche 4' der Haube 4 verläuft, nimmt die Oberkante 2' des traufenseitigen Kragenabschnittes 2 einen diese Parallelität ein einer Stelle aufgebenden Verlauf. Der dortige Kragenabschnitt liegt nämlich mit einem Zwischenabschnitt 11 tangential zur abwärts gerichteten Wölbungslinie L der Abdeckhaube 4 an. Es wird auf Fig. 9 verwiesen. Wie erkennbar, liegt außer der Klemmzungenseitigen Abstützung dadurch ein zweiter, im Abstand seitlich dazu vorgesehener Abstützpunkt vor.

Die Abnehmbarkeit der Abdeckhaube 4 erleichtert das Entfernen von in den Luftdurchtrittsschlitz 3 geratenen Laubes.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Dachpfanne mit in Querrichtung erhaben gewölbtem Mittelbereich (11) und dort angeordneter Lüftungsöffnung (1), von deren Rand ein aufwärts gerichteter Kragen (K) ausgeht, der unter Belassung eines Luftdurchtrittsschlitzes (3) von einer Abdeckhaube (4) mit abwärts gerichteter Randleiste (5) überfangen ist, dadurch gekennzeichnet, daß die Oberkanten (2') beider in Querrichtung verlaufender Kragenabschnitte (2) und die Innenflächen (4') der Abdeckhaube (4) entsprechend der Querwölbung verlaufende Bogenlinien besitzen.

2. Dachpfanne nach Anspruch 1, dadurch gekennzeichnet, daß die Oberkanten (2') und die Innenflächen (4') parallel zueinander verlaufen.

3. Dachpfanne nach Anspruch 1, dadurch gekennzeichnet, daß der firstseitige Abschnitt (5') der Randleiste (5) der Abdeckhaube (4) bis auf die Breitfläche der Dachpfanne reicht und dem dortigen Verlauf formschlüssig angepaßt ist.

4. Dachpfanne nach den Ansprüchen 1 und 3, dadurch gekennzeichnet, daß die Abdeckhaube (4) mit Klemmzungen (7) ausgestattet ist, die in Führungsschuhe (8) an den Innenflächen der in Querrichtung verlaufenden Kragenabschnitte (2) eintreten, wobei der Eintritt in den traufenseitig liegenden Führungsschuh (8) anschlagbegrenzt ist.

5. Dachpfanne nach Anspruch 4, dadurch gekennzeichnet, daß die Oberkante (2') des firstseitigen Kragenabschnittes (2) parallel verläuft zur Innenfläche (4') der Abdeckhaube (4) und die Oberkante (2') des traufenseitigen Kragenabschnittes (2) mit einem Zwischenabschnitt (11) tangential liegt zur abwärts gerichteten Wölbungslinie (L) der Abdeckhaube (4).

## Claims

1. Pantile having transversely raised convex middle region (M) and ventilation opening (1) arranged there, from the edge of which a oolitir (K) extends upwards, which is overlapped by a cover hood (4) with downward directed edge strip (5) but leaving an air passage slit (3), characterised in that the upper edges (2') of both transversely running collar sections (2) and the inside surfaces (4') of the cover hood (4) have curves which follow the transverse convex.

2. Pantile according to Claim 1, characterised in that the upper edges (2') and the inside surfaces (4') run parallel to each other.

3. Pantile according to Claim 1, characterised in that the ridge-side section (5') of the edge strip (5) of the cover hood (4) reaches as far as the wide area of the pantile and is positively matched to the profile there.

4. Pantile according to Claims 1 and 3, characterised in that the cover hood (4) is equipped with clip tongues (7), which enter guide shoes (8) on the inside surfaces of the collar sections (2) running transversely, the entrance into the guide shoes (8) lying on the eave side being limited by a stop.

5. Pantile according to Claim 4, characterised in that the upper edge (2') of the ridge-side collar section (2) runs parallel to the inside surface (4') of the cover hood (4) and an intermediate section (11) of the upper edge (2') of the eave-side collar section (2) lies tangential to the downward directed convex line (L) of the cover hood (4).

## Revendications

1. Tuile flamande avec zone médiane (M) cintrée convexe en direction transversale et ouverture d'aération (1) ménagée dans cette zone et du bord de laquelle part un collet (K) dirigé vers le haut, qui, en laissant une fente de passage d'air (3) est recouvert par une calotte de couverture (4) pourvue d'un rebord (5) dirigé vers le bas, caractérisée en ce que les bords supérieurs (2') des deux tronçons de collet (2) s'étendant en direction transversale et les surfaces intérieures (4') de la calotte de recouvrement (4) présentent des courbes s'étendant en correspondance avec le cintrage transversal.

2. Tuile flamande selon la revendication 1, caractérisée en ce que les bords supérieurs (2') et les surfaces intérieures (4') s'étendent parallèlement les uns aux autres.

3. Tuile flamande selon la revendication 1, caractérisée en ce que le tronçon (5') situé du côté du faîte, du rebord (5) de la calotte de recouvrement (4) atteint la surface en largeur (B) de la tuile et est adapté par liaison par la forme à l'allure qui s'y présente.

4. Tuile flamande selon les revendications 1 et 3, caractérisée en ce que la calotte de recouvrement (4) est munie de pattes de serrage (7) qui pénètrent dans des griffes de guidage (8) prévues sur les surfaces intérieures des tronçons de collet (2) s'étendant en direction transversale, l'introduction dans la griffe de guidage (8) située du côté de la gouttière étant limitée par butée.

5. Tuile flamande selon la revendication 4, caractérisée en ce que le bord supérieur (2') du tronçon de collet (2) situé du côté du faîte s'étend parallèlement à la surface intérieure (4') de la calotte de recouvrement (4) et le bord supérieur (2') du tronçon de collet (2) situé du côté de la gouttière se situe avec un tronçon intermédiaire (11) tangentiellement à la courbe de cintrage (L), dirigée vers le bas, de la calotte de recouvrement (4).
